# FASCICULE DE BREVET EUROPEEN

(11) **EP 0 836 057 B1**
(45) Date de publication et mention de la délivrance du brevet: **12.02.2003**
(21) Numéro de dépôt: 97420188.1
(22) Date de dépôt: 08.10.1997
(51) Int. Cl.: F24F 13/22, F25D 21/14

(54) **Bac de collecte des condensats et appareil frigorifique équipé d'un tel bac**
Behälter zum Sammeln von Kondensat und Kühlgerät mit solchem Behälter
Condensate collectiong pan and refrigeration apparatus with such a pan

(30) Priorité: 09.10.1996 FR 9612521
(43) Date de publication de la demande: 15.04.1998
(73) Titulaire: Friga Bohn, Société Anonyme, 69740 Genas (FR)
(72) Inventeur: Smah, Michel, 69580 Sathonay Village (FR); Compingt, Alain, 69290 Grezieu La Varenne (FR)
(74) Mandataire: Thibault, Jean-Marc

(56) Documents cités:
- DE-A- 4 311 160
- DE-C- 970 928
- FR-A- 2 291 456
- GB-A- 2 280 495

## Description

La présente invention concerne un bac de collecte des condensats et un appareil frigorifique équipé d'un tel bac.

Les appareils frigorifiques sont conçus pour assurer le refroidissement de l'air contenu dans une chambre ou une enceinte au sens général, et ils sont appelés évaporateurs double flux.

Un appareil frigorifique comportant les caractéristiques du préambule de la revendication 1 est divulgué dans le document DE 970 928.

D'une manière générale, un évaporateur double flux comporte deux échangeurs de chaleur ou batteries traversés, chacun par un fluide frigorigène ou par tout autre fluide caloporteur. Chaque échangeur de chaleur est placé sur le trajet de circulation d'air assuré par un ou plusieurs ventilateurs. Un tel évaporateur comporte une carrosserie ou un carter formant un bac dans lequel est aménagée, pour chaque ventilateur, une entrée d'aspiration d'air s'étendant sensiblement dans un plan horizontal. L'air aspiré est dévié en direction des deux échangeurs placés latéralement, pour ensuite être refoulé par deux sorties s'étendant sensiblement dans un plan vertical.

Dans la mesure où les échangeurs de chaleur ont une température inférieure au point de rosée de l'air se trouvant dans la chambre ou l'enceinte à traiter, une humidité se dépose sous forme d'eau de condensation ou de givre sur leurs surfaces. La collecte des condensats résultant du passage de l'air à travers les échangeurs est généralement assurée par un bac de récupération disposé en dessous des échangeurs de chaleur. D'une manière classique, un tel bac assure une fonction de collecte et d'évacuation des condensats tout en étant équipé des entrées d'aspiration d'air.

Il doit donc être considéré qu'un tel bac, appelé également égouttoir, doit assurer la collecte des condensats et l'entrée de l'air tout en offrant un aspect esthétique certain, dans la mesure où un tel bac constitue généralement la façade de l'appareil. Il doit être considéré que de telles caractéristiques doivent être respectées, quelle que soit la puissance de l'appareil. Or, la puissance de l'évaporateur dépend du dimensionnement des échangeurs auxquels est associé un nombre déterminé de ventilateurs. Il s'ensuit que chaque modèle d'évaporateur d'une puissance donnée nécessite la réalisation d'un bac égouttoir spécifique. En effet, chaque modèle de bac présente des dimensions et un nombre d'entrées d'air adaptés à la puissance de l'évaporateur à équiper. Il apparaît des difficultés pour la fabrication, le stockage et la maintenance de tels appareils, ce qui grève largement leur coût.

Il apparaît donc le besoin de pouvoir disposer d'un bac de collecte des condensats, adapté pour pouvoir être mis en oeuvre quelle que soit la puissance de l'évaporateur double flux, et conçu pour assurer une évacuation simple et efficace des condensats.

Pour satisfaire ce besoin, l'objet de l'invention vise à proposer un bac de récupération des condensats produits par un appareil frigorifique comportant :
- au moins deux orifices de circulation d'air destinés à être associés chacun à un ventilateur,
- et au moins une sortie d'évacuation des condensats recueillis par le bac.

Selon l'invention, le bac est constitué par au moins deux plaques modulaires de récupération des condensats, munies chacune d'un des au moins deux orifices de circulation d'air et reliées entre-elles selon au moins un de leur côté transversal voisin, à l'aide de moyens de raccordement étanche assurant un écoulement des condensats d'une plaque à l'autre jusqu'à la sortie d'évacuation des condensats.

Le bac selon l'invention est donc constitué de plusieurs éléments modulaires affectés chacun à un ventilateur et reliés ensemble de manière étanche, afin d'assurer la collecte et l'évacuation des condensats.

Diverses autres avantages ressortent de la description faite ci-dessous en référence aux dessins annexés qui montrent, à titre d'exemples non limitatifs, des formes de réalisation et de mise en oeuvre de l'objet de l'invention.

La **fig. 1** est une vue en perspective montrant un exemple de réalisation d'un appareil frigorifique équipé d'un bac de récupération conforme à l'invention.

La **fig. 2** est une vue en coupe transversale de l'appareil, prise sensiblement selon les lignes II-II de la **fig. 1.**

La **fig. 3** est une vue en coupe longitudinale d'un appareil, prise sensiblement selon les lignes III-III de la **fig. 2.**

La **fig. 4** est une vue en coupe longitudinale partielle, prise sensiblement selon les lignes IV-IV de la **fig. 2.**

La **fig. 5** est une vue de la face interne d'une plaque modulaire conforme à l'invention, prise sensiblement selon les lignes V-V de la **fig. 2.**

Les **fig. 6** et **7** sont des vues de détail en coupe montrant des caractéristiques d'un exemple de réalisation de l'invention.

Les **fig. 1** à **4** illustrent un appareil frigorifique **1** destiné à refroidir l'air d'une chambre ou d'une enceinte **2** au sens général, en étant monté sur un support **3** s'étendant sensiblement dans un plan horizontal, tel qu'un plafond. L'appareil frigorifique **1** constitue avantageusement un évaporateur double flux. D'une manière classique, un évaporateur double flux **1** comporte un ou plusieurs ventilateurs **4**, au nombre de trois dans l'exemple illustré, entraînés chacun en rotation selon un axe vertical par l'intermédiaire d'un moteur électrique **6** monté sur un corps **7.** L'évaporateur **1** comporte, de manière habituelle, un bac **8** de collecte et d'évacuation des condensats créés lors du fonctionnement de l'appareil frigorifique. De manière classique, le bac **8** est aménagé pour comporter, pour chaque ventilateur **4**, une ouverture d'entrée d'air **9** s'étendant sensiblement dans un plan horizontal. De manière connue, chaque ventilateur **4** assure la circulation de l'air en vue de l'amener sur deux échangeurs de chaleur **11**, appelés également batteries, placés symétriquement par rapport au plan médian longitudinal **P** de l'appareil. Chaque échangeur de chaleur **11** est aménagé pour comporter un circuit de circulation **12** d'un fluide frigorigène ou caloporteur. L'évaporateur **1** comporte deux sorties de refoulement d'air **13** s'établissant sensiblement dans un plan vertical et permettant la sortie de l'air dans l'enceinte **2** après avoir été dévié, puis passé à travers les échangeurs **11**.

Conformément à l'invention, le bac 8 est constitué par au moins deux plaques modulaires **21** en nombre égal au nombre de ventilateurs **4** équipant l'évaporateur 1. Dans l'exemple illustré, l'évaporateur **1** comporte donc trois plaques modulaires **21** destinées à récupérer les condensats par leur face interne **22.** Tel que cela ressort plus précisément de la **fig. 5,** chaque plaque modulaire **21** présente une forme rectangulaire et comporte deux côtés longitudinaux **24** parallèles entre-eux et deux côtés transversaux **25** parallèles entre-eux. Il doit être considéré que les côtés longitudinaux **24** et transversaux **25** sont considérés par rapport au plan de symétrie longitudinal **P** de l'appareil **1** passant par tous les ventilateurs **4.** Chaque plaque modulaire **21** est munie d'une des ouvertures de circulation d'air **9** délimitée par une buse 5 de canalisation **9**_{**1**} s'élevant à partir de la face interne **22** de la plaque et centrée par rapport aux côtés longitudinaux **24** et transversaux **25.** Chaque ouverture **9** est équipée d'un élément de protection **26** du type ajouré, permettant le passage de l'air tout en interdisant un accès au ventilateur **4**. L'élément de protection **26** est ménagé sur la face externe **27** de la plaque, à savoir celle tournée vers l'enceinte **2** à refroidir.

Conformément à l'invention, les plaques modulaires **21** sont reliées entre elles par les côtés transversaux **25,** à l'aide de moyens **28** de raccordement étanche assurant un écoulement étanche des condensats d'une plaque à l'autre jusqu'à au moins la sortie **S** d'évacuation des condensats de l'évaporateur. Les moyens **28** sont adaptés pour rendre étanche le joint constitué par deux côtés transversaux **25** voisins de deux plaques **21** adjacentes.

Dans l'exemple de réalisation illustré sur les dessins, les moyens de raccordement étanche **28** sont constitués au moins par des moyens de raccordement à recouvrement **28**_{**1**}. Tel que cela ressort plus précisément de la **fig. 6,** les moyens de raccordement à recouvrement **28**_{**1**} comportent un moyen de raccordement d'un premier type **30,** destiné à coopérer avec un moyen de raccordement **32** d'un second type, complémentaire au premier type. Dans l'exemple illustré, les moyens de raccordement du premier type **30** sont constitués par une lèvre, une nervure ou une bordure **30** s'élevant à partir de la face interne **22** des plaques et destinée à être coiffée par l'intermédiaire d'un rebord tombé **32** s'élevant à partir de la face interne **22** des plaques, à partir d'une lèvre, d'une nervure ou d'une bordure **33**.

De préférence, chaque plaque **21** est pourvue, sur l'un de ses côtés transversaux **25**, d'une bordure **30** et sur son côté transversal opposé, d'un rebord tombé **32**. Les bordures **30** et les rebords tombés **32** s'étendent sensiblement chacun sur toute la longueur des côtés transversaux **25**. Dans le même sens, il est à noter que les côtés longitudinaux **24** sont pourvus chacun d'un rebord **36** s'élevant à partir de la face interne **22** des plaques pour assurer le confinement des condensats.

Selon une caractéristique préférée de réalisation de l'invention, chaque plaque modulaire **21** est aménagée de manière que sa face interne **22** constitue une surface de drainage des condensats en direction d'au moins une goulotte ou une rigole **37** aménagée dans la plaque pour déboucher localement sur au moins un et, de préférence, sur les deux côtés transversaux **25**. Dans l'exemple illustré, chaque rigole **37** est ménagée le long de chaque côté longitudinal **24** des plaques pour assurer la collecte et l'écoulement des condensats recueillis sur la face interne **22** de la plaque. Tel que cela ressort plus précisément des **fig. 2** et **4,** la face interne **22** de chaque plaque est conformée pour présenter, à partir du conduit central **9**_{**1**} d'entrée d'air, une pente dirigée vers les côtés longitudinaux **24,** de manière à permettre l'écoulement des condensats représentés par les flèches **g**, du centre de la plaque vers les rigoles **37.** Il est à noter que les rebords **36** qui longent les rigoles **37** s'élèvent pour venir s'établir dans un plan passant sensiblement par le sommet de la face interne **22** situé dans le plan longitudinal médian **P**.

Dans l'exemple illustré, chaque face interne **22** des plaques possède transversalement, une courbure convexe symétrique par rapport au plan médian longitudinal **P** pour permettre l'écoulement complet des condensats en direction des goulottes **37**. Il est à noter qu'il peut être prévu de réaliser un nombre différent de goulottes **37**. Par exemple, chaque plaque **21** peut être équipée d'une unique goulotte **37** centrée sur le plan médian longitudinal **P**. Dans ce cas, chaque face interne **22** des plaques possède transversalement, une courbure concave symétrique par rapport au plan **P,** afin d'assurer l'écoulement des condensats des côtés longitudinaux **24** en direction de la buse **9**_{**1**} à partir de laquelle s'étend la rigole centrale **37.**

Dans l'exemple illustré, chaque rigole **37** débouche sur un côté transversal **25** en relation des moyens de raccordement **28** constitués par des moyens **28**_{**2**} de raccordement du type à emboîtement. Les moyens à emboîtement **28**_{**2**} sont constitués par un manchon mâle **38** destiné à s'engager à l'intérieur d'un embout femelle **39**. De préférence, chaque rigole **37** débouchant sur le côté transversal **25** des plaques muni du rebord tombé **32,** est prolongée par un manchon mâle **38** s'étendant en saillie à partir des côtés **25** (**fig. 5**), tandis que chaque rigole **37** débouchant sur le côté transversal des plaques muni de la bordure **30,** est équipée d'un embout femelle **39** s'étendant sur une portion limitée à l'intérieur de la rigole jusqu'au niveau des côtés **25.** Tel que cela ressort plus précisément de la **fig. 7,** chaque embout femelle **39** est destiné à venir s'emboîter par un assemblage conique, avec un manchon mâle **38** qui présente un alésage ou un passage central **40** pour les condensats. Pour assurer un maintien en position emboîtée du manchon mâle **38** à l'intérieur de l'embout femelle **39,** chaque côté transversal **25** est pourvu d'une ou deux pattes élastiques **41** destinées à venir s'encliqueter sur la bordure **30** ou **33** d'une plaque adjacente. L'étanchéité du passage central **40** est assurée par l'emboîtement conique réalisé et peut être complétée ou obtenue par le montage d'un joint d'étanchéité sur le manchon **38**.

Selon une caractéristique préférée, les plaques modulaires 21 sont liées entre elles par l'intermédiaire d'un égouttoir **42** monté pour s'étendre en dessous de chaque échangeur de chaleur **11.** Chaque égouttoir **42** présente ainsi une section droite transversale en forme générale de U, de largeur légèrement supérieure à celle de l'échangeur. Chaque égouttoir **42** est fixé sur des plots **43** portés par la face interne **22** des plaques et se trouve engagé sur des pattes de montage **44** s'étendant à chacune des extrémités des côtés longitudinaux **24.** Chaque égouttoir **42** possède une longueur totale au moins égale à la longueur de chaque échangeur **11** pour permettre la récupération directe des condensats apparaissant sur les ailettes des échangeurs. Il est à noter qu'il peut être prévu de ne pas utiliser les égouttoirs **42**, le bac **8** assurant alors la collecte complète des condensats.

Le bac de récupération **8** est également constitué par des éléments d'extrémité **45, 45**_{**1**} constitués chacun sous la forme d'un demi-caisson présentant un côté transversal **46** analogue aux côtés transversaux **25** des plaques et équipé des moyens de raccordement étanche **28**. De préférence, l'un des éléments d'extrémité **45** est pourvu d'une bordure **30,** tandis que l'autre élément d'extrémité **45**_{**1**} est muni d'un rebord tombé **32.** De plus, l'orifice **S** d'évacuation des condensats est ménagé dans l'un des éléments d'extrémité, de préférence, celui **45** pourvu d'une bordure **30** en tant que moyen de recouvrement **28**_{**1**}**.** De plus, les côtés latéraux **46** des éléments d'extrémité **45, 45**_{**1**} sont pourvus des moyens **28**_{**2**} de raccordement de type à emboîtement. Ainsi, le côté transversal **46** de l'élément d'extrémité **45** est équipé de deux passages de réception pour les manchons mâles **38,** tandis que le côté **46** de l'élément d'extrémité **45**_{**1**} est muni d'un demi manchon mâle **38**_{**1**} s'engageant dans un embout femelle **39** (**fig. 3**).

La constitution du bac **8** selon un exemple de réalisation de l'invention découle directement de la description qui précède. Le nombre de plaques **21** utilisées pour constituer un bac **8** dépend de la puissance de l'évaporateur qui comporte, pour chaque puissance, un nombre déterminé de ventilateurs **4,** par exemple trois dans l'exemple illustré. Trois plaques modulaires **21** sont assemblées entre elles par leurs côtés transversaux **25** en assurant, d'une part, l'emboîtement de la bordure **30** à l'intérieur du rebord tombé **32** et, d'autre part, l'engagement de chaque manchon mâle **38** à l'intérieur d'un embout femelle **39** placé en correspondance. Le maintien en position des manchons mâles **38** à l'intérieur des embouts femelles **39**, est assuré par l'engagement des pattes élastiques **41** sur les bordures **30, 33** correspondantes. Un égouttoir **42** est ensuite monté pour s'étendre entre chaque côté longitudinal **24** et la buse **9**_{**1**} et sur toute la longueur de l'ensemble formé par les plaques modulaires **21.** Les plaques modulaires **21** extrêmes sont ensuite équipées des deux éléments d'extrémité **45, 45**_{**1**} en assurant la coopération entre les bordures et les rebords tombés des plaques extrêmes et des éléments d'extrémité. Tel que cela ressort de la **fig. 3,** les manchons mâles **38** de la plaque **21** adjacente à l'élément d'extrémité **45,** débouchent librement à l'intérieur du volume de cet élément, tandis que les demi-manchons **38**_{**1**} pénètrent à l'intérieur des embouts femelles **39** de la plaque modulaire extrême.

Les plaques extrêmes **21** sont montées articulées sur le corps **7** par l'intermédiaire d'axes non représentés, portés par les éléments d'extrémité, et engagés dans des alésages ménagés dans les pattes **44**. L'ensemble des plaques modulaires **21** est ainsi monté aux quatre coins permettant, en démontant au moins deux axes placés d'un même côté longitudinal, d'assurer le pivotement des plaques par rapport au corps **7** et, par suite, de donner accès aux ventilateurs **4.** Les éléments d'extrémités **45, 45**_{**1**} sont montés par tous moyens appropriés sur le corps **7** de l'évaporateur. Chaque élément d'extrémité **45**, **45**_{**1**} est fermé par une coiffe complémentaire **49.**

De manière classique, l'évaporateur **1** est monté sur le support **3** pour présenter une inclinaison de quelques degrés considérée dans le plan longitudinal **P** et en direction de l'élément d'extrémité **45** pourvu de l'orifice d'évacuation **S.** Chaque plaque modulaire **21** est ainsi adaptée pour collecter les condensats tombant sur sa face interne **22.** De par la conformation de la face interne **22,** les condensats s'écoulent naturellement en direction des rigoles **37** qui, du fait de l'inclinaison de l'appareil, assurent l'écoulement selon une direction générale représentée par la flèche **F**. Les condensats sont conduits d'une plaque **21** à l'autre, préférentiellement par les passages **40** des manchons mâles **38** qui présentent une étanchéité parfaite du fait, notamment, de l'emboîtement conique réalisé. Les condensats sont donc récupérés à l'une des extrémités du bac **8** permettant une évacuation efficace et simple par l'évacuation **S**.

Il est à noter que si des condensats passent d'une plaque **21** à l'autre, en dehors des rigoles **37**, l'étanchéité est également assurée au niveau du joint de montage, dans la mesure où le joint est coiffé par le rebord tombé **32**. A cet égard, les plaques modulaires **21** sont montées de façon que les rebords tombés **32** se trouvent orientés dans le sens d'écoulement **F** des condensats (**fig. 6**), pour forcer les condensats à passer au-dessus des rebords tombés sans pouvoir s'infiltrer entre les bordures **30, 33.**

Le bac **8** selon un exemple de réalisation de l'invention peut ainsi être constitué de plaques modulaires **21** identiques et assemblées en nombre dépendant de la puissance de l'évaporateur. Une telle caractéristique autorise la fabrication des plaques **21** par une technique d'injection, en une matière plastique telle que par exemple Acrylonitrile Butadiène Styrène (A.B.S.) ou Polycarbonate (P.C.) ou Polystyrène (P.S.).

Dans l'exemple de réalisation décrit ci-dessus, les moyens de raccordement du type à recouvrement **28**_{**1**} sont portés par des côtés transversaux de deux plaques modulaires **21** voisines. Il est à noter que ces moyens à recouvrement **28**_{**1**} peuvent être constitués de manière différente, par exemple, par un joint d'étanchéité ou par l'intermédiaire d'une pièce de recouvrement de section droite générale en U montée pour venir coiffer des bordures ou des rebords ménagés le long des côtés transversaux **25**. Cette pièce de recouvrement est fixée par tous moyens appropriés sur les plaques et vient recouvrir le joint de montage entre deux plaques, permettant d'assurer une parfaite étanchéité entre les deux plaques modulaires ou entre une plaque modulaire et chaque élément d'extrémité.

Par ailleurs, dans l'exemple illustré, chaque plaque modulaire **21** comporte un côté transversal **25** muni d'un élément de raccordement **30** de premier type, tandis que l'autre côté transversal **25** est pourvu d'un élément de raccordement du second type **32.** Il est à noter qu'il peut être prévu de réaliser un premier type de plaque **21** munie, sur ses deux côtés transversaux, des éléments de raccordement d'un premier type **30**, et un second type de plaque **21** équipée sur deux côtés transversaux, des éléments de raccordement complémentaires **32** de second type.

Dans le même sens, pour certaines applications, il peut être envisagé de réaliser un type de plaque modulaire aménagée pour présenter de façon intégrée un élément d'extrémité **45, 45**_{**1**}**.** Cette variante de réalisation permet d'éviter la réalisation de l'étanchéité entre les éléments d'extrémité et les plaques adjacentes. Ce type de plaque intégrant un élément d'extrémité, comporte ainsi une rigole débouchant sur un unique côté transversal **25** destiné à être assemblé à une plaque similaire ou à une plaque modulaire, telle que décrite ci-dessus ou illustrée sur les dessins. Dans cette forme de réalisation, chaque plaque modulaire d'extrémité présente, par exemple, une zone de faible résistance destinée à être retirée pour constituer l'orifice d'évacuation **S**.

Il doit être considéré également que, dans l'exemple de réalisation illustré, les moyens de raccordement étanche **28** sont constitués par des moyens à recouvrement **28**_{**1**} et des moyens à emboîtement **28**_{**2**}**.** Une telle disposition avantageuse permet de concentrer le flux des condensats sur une portion limitée des côtés transversaux facilitant la mise en oeuvre de moyens de raccordement étanche. Toutefois, il est à noter qu'il peut être envisagé de supprimer la ou les rigoles **37** de collecte des condensats. Dans ce cas, l'étanchéité des plaques est alors assurée sur la totalité de la longueur des côtés transversaux par les moyens à recouvrement **28**_{**1**}**.**

## Revendications

1. Bac de récupération des condensats produits par un appareil frigorifique, le bac comportant :
- au moins deux orifices (**9**) de circulation d'air destinés à être associés chacun à un ventilateur (**4**),
- et au moins une sortie (**S**) d'évacuation des condensats recueillis par le bac,
le bac (**8**) étant constitué par au moins deux plaques modulaires (**21**) de récupération des condensats, munies chacune d'un des au moins des orifices (**9**) de circulation d'air, **caractérisé en ce que** les au moins deux plaques modulaires sont reliées entre-elles selon au moins un de leur côté transversal voisin, à l'aide de moyens de raccordement étanche (**28, 28**_{**1**}**, 28**_{**2**}) assurant un écoulement des condensats d'une plaque à l'autre jusqu'à la sortie d'évacuation des condensats.

2. Bac de récupération selon la revendication 1, **caractérisé en ce que** chaque plaque modulaire (**21**) présente une surface de drainage des condensats en direction d'au moins une rigole (**37**) aménagée dans la plaque pour déboucher localement sur au moins un côté transversal (**25**) en relation des moyens de raccordement étanche (**28**_{**2**}).

3. Bac de récupération selon la revendication 1 ou 2, **caractérisé en ce que** chaque plaque modulaire (**21**) présente une surface de drainage des condensats en direction de deux rigoles (**37**) aménagées sur la plaque, en bordure de ses côtés longitudinaux (**24**), afin de déboucher localement sur au moins un côté transversal (**25**) en relation des moyens de raccordement étanche (**28**_{**2**}).

4. Bac de récupération selon la revendication 3, **caractérisé en ce que** les rigoles (**37**) débouchent sur les deux côtés transversaux (**25**) des plaques.

5. Bac de récupération selon l'une des revendications 1 à 3, **caractérisé en ce que** les moyens de raccordement étanche (**28**) sont constitués par au moins des moyens d'assemblage à recouvrement (**28**_{**1**}) composés d'un moyen de raccordement d'un premier type (**30**) équipant l'un des côtés transversaux des plaques et d'un moyen de raccordement d'un second type (**32**) complémentaire du premier et équipant l'autre des côtés transversaux des plaques.

6. Bac de récupération selon l'une des revendications 2 à 4, **caractérisé en ce que** les moyens de raccordement étanche (**28**_{**2**}) ménagés sur un côté transversal d'une plaque en relation de l'extrémité d'une rigole, sont constitués par un manchon mâle (**38**) porté par une des plaques modulaires et destiné à coopérer avec un embout femelle (**39**) prolongeant la rigole d'une autre des plaques modulaires.

7. Bac de récupération selon la revendications 1, **caractérisé en ce que** les moyens de raccordement étanche (**28**_{**1**}) sont constitués par une pièce de recouvrement destinée à être rapportée pour recouvrir des bordures ménagées le long des côtés transversaux des plaques modulaires.

8. Bac de récupération selon l'une des revendications 1 à 7, **caractérisé en ce que** les plaques modulaires (**21**) sont solidarisées entre elles par l'intermédiaire d'un égouttoir intermédiaire (**42**) fixé sur les plaques modulaires.

9. Bac de récupération selon l'une des revendications 1 à 8, **caractérisé en ce que** les plaques modulaires (**21**) sont pourvues sur leurs côtés transversaux, d'au moins une patte élastique d'accrochage (**41**) pour la plaque modulaire voisine.

10. Bac de récupération selon l'une des revendications 1 à 9, **caractérisé en ce que** les plaques modulaires (**21**) sont réalisées en une matière plastique injectée.

11. Bac de récupération selon l'une des revendications 1 à 10, **caractérisé en ce qu'**il comporte, de part et d'autre des plaques modulaires (**21**), un élément d'extrémité (**45, 45**_{**1**}) muni, sur l'un de ses côtés transversaux (**46**), d'un moyen de raccordement étanche (**28**) avec les plaques modulaires.

12. Bac de récupération selon l'une des revendications 1 à 10, **caractérisé en ce qu'**il comporte des plaques modulaires (**21**) intégrant chacune un élément d'extrémité (**45, 45**_{**1**}).

13. Appareil frigorifique, **caractérisé en ce qu'**il comporte le bac (**8**) de récupération des condensats conforme à la revendication 1, monté de façon que chaque orifice de circulation d'air (**9**) reçoive un ventilateur (**4**) et que les condensats s'écoulent naturellement en direction de la sortie d'évacuation (**S**).

## Patentansprüche

1. Behälter zum Sammeln von Kondensat, das durch eine Kältemaschine entsteht, mit
- wenigstens zwei Öffnungen (9) zur Luftzirkulation, die dazu bestimmt sind, je einem Ventilator (4) zugeordnet zu werden,
- und wenigstens einem Auslauf (S) zur Ableitung des von dem Behälter gesammelten Kondensats,
wobei der Behälter (8) wenigstens aus zwei Modulplatten (21) zum Sammeln des Kondensats gebildet ist, die mit je einer der mindestens zwei Öffnungen (9) zur Luftzirkulation versehen sind,
**dadurch gekennzeichnet, dass** die mindestens zwei Modulplatten entlang wenigstens einer ihrer benachbarten Querseiten durch dichte Verbindungsmittel (28, 28₁, 28₂) miteinander verbunden sind, die ein Abfließen des Kondensats von einer Platte zur anderen bis zum Kondensatauslauf gewährleisten.

2. Sammelbehälter nach Anspruch 1,
**dadurch gekennzeichnet, dass** jede Modulplatte (21) eine Oberfläche zur Ableitung des Kondensats zu wenigstens einer Rinne (37) aufweist, die in der Platte so angeordnet ist, dass sie lokal wenigstens in eine der durch die dichten Verbindungsmittel (28₁) miteinander verbundenen Querseiten (25) mündet.

3. Sammelbehälter nach Anspruch 1 oder 2,
**dadurch gekennzeichnet, dass** jede Modulplatte (21) eine Oberfläche zur Ableitung des Kondensats zu zwei Rinnen (37) aufweist, die auf der Platte am Rand ihrer Längsseiten (24) so angeordnet sind, dass sie lokal wenigstens in eine der durch die dichten Verbindungsmittel (28₁) miteinander verbundenen Querseiten (25) münden.

4. Sammelbehälter nach Anspruch 3,
**dadurch gekennzeichnet, dass** die Rinnen (37) in beide Querseiten (25) der Platten münden.

5. Sammelbehälter nach einem der Ansprüche 1 bis 3,
**dadurch gekennzeichnet, dass** die dichten Verbindungsmittel (28) wenigstens aus sich überlappenden Verbindungsmitteln (28₁) gebildet sind, die zusammengesetzt sind aus einem Verbindungsmittel einer ersten Art (30), mit dem die einen Querseiten der Platten versehen sind, sowie einem zu dem Verbindungsmittel der ersten Art komplementären Verbindungsmittel einer zweiten Art (32), mit dem die anderen Querseiten der Platten versehen sind.

6. Sammelbehälter nach einem der Ansprüche 2 bis 4,
**dadurch gekennzeichnet, dass** die dichten Verbindungsmittel (28₁), die an einer mit dem Ende einer Rinne verbundenen Querseite einer Platte angeordnet sind, von einer Steckmuffe (38) gebildet sind, die an einer der Modulplatten angeordnet ist und dazu dient, mit einer Buchse (39) zusammenzuwirken, durch die die Rinne einer der anderen Modulplatten verlängert ist.

7. Sammelbehälter nach Anspruch 1,
**dadurch gekennzeichnet, dass** die dichten Verbindungsmittel (28₁) von einem Überlappungsteil gebildet sind, das dazu bestimmt ist, so aufgesetzt zu werden, dass die entlang der Querseiten der Modulplatten angeordneten Ränder überdeckt sind.

8. Sammelbehälter nach einem der Ansprüche 1 bis 7,
**dadurch gekennzeichnet, dass** die Modulplatten (21) miteinander durch ein dazwischen befindliches Tropfblech (42) fest verbunden sind, das an den Modulplatten befestigt ist.

9. Sammelbehälter nach einem der Ansprüche 1 bis 8,
**dadurch gekennzeichnet, dass** die Modulplatten (21) an ihren Querseiten mit wenigstens einer elastischen Klammer (41) zum Einhängen der angrenzenden Modulplatte versehen sind.

10. Sammelbehälter nach einem der Ansprüche 1 bis 9,
**dadurch gekennzeichnet, dass** die Modulplatten (21) aus einem spritzgegossenen Kunststoff hergestellt sind.

11. Sammelbehälter nach einem der Ansprüche 1 bis 10,
**dadurch gekennzeichnet, dass** er an beiden Seiten der Modulplatten (21) ein Endstück (45, 45₁) aufweist, das an einer seiner Querseiten (46) mit einem Mittel zum dichten Verbinden (28) mit den Modulplatten versehen ist.

12. Sammelbehälter nach einem der Ansprüche 1 bis 10,
**dadurch gekennzeichnet, dass** er Modulplatten (21) umfasst, in die je ein Endstück (45, 45₁) integriert ist.

13. Kältemaschine,
**dadurch gekennzeichnet, dass** sie den Behälter (8) zum Sammeln des Kondensats gemäß Anspruch 1 umfasst, der in der Weise montiert ist, dass jede Luftzirkulationsöffnung (9) mit einem Ventilator (4) versehen ist, und dass das Kondensat von selbst zum Auslauf abfließt.

## Claims

1. Tank for recovering condensation water produced by a cooling device, said tank including :
• at least two orifices (9) for the circulation of air, said orifices intended to be each associated with one ventilator (4),
• and at least one outlet (S) for evacuating the condensation water picked up by the tank, the tank (8), being constituted by at least two modular plates (21) for recovering condensation water, each provided with at least two of the orifices (9) for circulation of air, at least two modular plates being interconnected according to at least one of their nearby transversal sides with the aid of sealed connection means (28, 28₁, 28₂) ensuring a flowing of the condensation water from one plate to the other until the condensation water is evacuated.

2. Recovery tank according to claim 1, **characterised in that** each modular plate (21) has a surface for draining the condensation water in the direction of at least one channel (37) fitted in the plate so as to locally open onto at least one transversal side (25) in relation to the sealed connection means (28₂).

3. Recovery tank according to claim 1 or 2, **characterised in that** each modular plate (21) has a surface for draining the condensation water in the direction of two channels (37) fitted on the plate at the border of its longitudinal sides (24) so as to open locally onto at least one transversal side (25) in relation to the sealed connection means (28₂).

4. Recovery tank according to claim 3, **characterised in that** the channels (37) open onto the two transversal sides (25) of the plates.

5. Recovery tank according to one of claims I to 3, **characterised in that** the sealed connection means (28) are constituted by at least assembling covering means (28₁) composed of a first type (30) of connection device equipping one of the transversal sides of the plates and a second type of connection, device (32) complementary to the first and equipping the other of the transversal sides of the plates.

6. Recovery tank according to one of claims 2 to 4, **characterised in that** the sealed connection means (28₂) provided on one transversal side of a plate in relation to the extremity of a channel are constituted by a male sleeve (38) borne by one of the modular plates and intended to cooperate with a female sleeve (39) extending the channel of another of the modular plates.

7. Recovery tank according to claim 1, **characterised in that** the sealed connection means (28₁) are constituted by a covering piece intended to be mounted so as to cover borders fitted along the transversal sides of the modular plates.

8. Recovery tank according to one of claims I to 7, **characterised in that** the modular plates (21) are joined together by means of an intermediate draining rack (42) secured to the modular plates.

9. Recovery tank according to one of claims 1 to 8, **characterised in that** the modular plates (21) are provided on their transversal sides with at least one elastic hooking bracket (41) for the adjacent modular plate.

10. Recovery tank according to one of claims 1 to 9, **characterised in that** the modular plates (21) are made of an injected plastic material.

11. Recovery tank according to one of claims 1 to 10, **characterised in that** it comprises on both sides of the modular plates (21) an extremity element (45, 45₁) provided on one of its transversal sides (46) with a sealed connection, device (28) with the modular plates.

12. Recovery tank according to one of claims 1 to 10, **characterised in that** it comprises modular plates (21) each integrating an extremity element (45, 45₁).

13. Cooling device **characterised in that** it comprises the tank (8) for recovering condensation water according to claim 1 and mounted so that each air circulation orifice (9) receives a ventilator (4) and **in that** the condensation water flows naturally in the direction of the evacuation outlet (S).
